# FASCICULE DE BREVET EUROPEEN

(11) **EP 3 217 228 B1**
(45) Date de publication et mention de la délivrance du brevet: **28.08.2019**
(21) Numéro de dépôt: 16158884.3
(22) Date de dépôt: 07.03.2016
(51) Int. Cl.: G04B 17/22

(54) **DISPOSITIF BILAME SENSIBLE AUX VARIATIONS DE TEMPÉRATURE**
ZWEISCHNEIDIGE VORRICHTUNG, DIE EMPFINDLICH AUF TEMPERATURVERÄNDERUNGEN REAGIERT
BIMETAL DEVICE SENSITIVE TO TEMPERATURE CHANGES

(43) Date de publication de la demande: 13.09.2017
(73) Titulaire: MONTRES BREGUET S.A., 1344 L'Abbaye (CH)
(72) Inventeur: ZAUGG, Alain, 1347 Le Sentier (CH); SARCHI, Davide, 1020 Renens (CH)
(74) Mandataire: Goulette, Ludivine

(56) Documents cités:
- US-A- 387 567
- US-A- 631 103

## Description

### Domaine de l'invention

L'invention se rapporte à un dispositif bilame sensible aux variations de température et notamment un tel dispositif comportant deux matériaux dont la différence entre les coefficients de dilatation permet une variation de courbure en fonction du changement de température.

### Arrière-plan de l'invention

Des dispositifs bilame sont connus pour fabriquer des balanciers compensateurs avec une serge coupée formée de deux demi-anneaux chacun composé d'une première lame en acier soudée sur une deuxième lame en laiton. Le document US 387 567 A, par exemple, divulgue un tel dispositif bilame.

Ainsi formée, la serge s'ouvre lorsque la température s'abaisse et se ferme lorsque la température s'élève afin de compenser l'effet de la température sur l'élasticité d'un spiral.

### Résumé de l'invention

Le but de la présente invention est de pallier tout ou partie les inconvénients cités précédemment en proposant un dispositif bilame alternatif à ceux cités ci-dessous.

A cet effet, l'invention se rapporte à un dispositif bilame comportant au moins une première lame à base de silicium et au moins une deuxième lame à base de métal caractérisé en ce que lesdites au moins une première et au moins une deuxième lames sont agencées pour s'attacher l'une sur l'autre, par emboîtement ou par électroformage, afin que la courbure du dispositif bilame varie en fonction de la température.

On comprend donc que la différence de coefficient de dilatation du dispositif bilame est environ comprise entre 10 et 30 10⁻⁶ K⁻¹ suivant les matériaux utilisés. Cette différence bien supérieure à celle du couple acier - laiton d'environ 6 10⁻⁶ K⁻¹ permet une sensibilité à la température plus élevée du dispositif bilame.

De plus, il est possible de travailler les matériaux à base de silicium et à base de métal selon une grande variété de forme et une grande précision de fabrication. A titre d'exemple, un gravage sec du matériau à base de silicium et un électroformage du matériau à base de métal sur le matériau à base de silicium offre une précision de fabrication de l'ordre du micron.

Conformément à d'autres variantes avantageuses de l'invention :
- ladite au moins une première lame à base de silicium comporte du silicium monocristallin, du silicium monocristallin dopé, du silicium polycristallin, du silicium polycristallin dopé, du silicium poreux, de l'oxyde de silicium, du quartz, de la silice, du nitrure de silicium ou du carbure de silicium ;
- ladite au moins une deuxième lame à base de métal comporte de l'argent, du magnésium, du plomb, du thallium, du nickel, du cuivre, du zinc, de l'or, de l'aluminium ou de l'indium ou de la vulcanite ;
- dans les conditions ambiantes de température et de pression, le dispositif bilame forme une bande courbe ;
- le dispositif bilame comporte une base de fixation solidaire avec l'une desdites au moins une première et au moins une deuxième lames permettant de monter le dispositif bilame sur une pièce ;
- le dispositif bilame comporte un bloc solidaireavec l'extrémité d'une desdites au moins une première et au moins une deuxième lames permettant d'augmenter l'influence du dispositif bilame ;
- le dispositif bilame comporte des moyens de butée réglables permettant de borner les variations minimales et/ou maximales de courbure du dispositif bilame ;
- le dispositif bilame comporte plusieurs premières lames agencées pour s'attacher à une unique deuxième lame, ou inversement, plusieurs deuxièmes lames agencées pour s'attacher à une unique première lame.

Selon un premier mode de réalisation, l'invention se rapporte à un balancier compensateur comportant au moins un dispositif bilame selon l'une des variantes précédentes.

Par conséquent, le dispositif bilame selon l'invention peut notamment être avantageusement utilisé pour apporter une compensation thermique principale ou auxiliaire à un résonateur par le balancier.

Selon une première alternative, le balancier compensateur comporte une serge coupée formée par deux dispositifs bilame chacun reliés par au moins un bras à une ouverture centrale afin de modifier l'inertie du balancier en fonction de la température.

Selon une deuxième alternative, le balancier compensateur comporte une serge monobloc reliée par au moins un bras à une ouverture centrale et en ce que ledit au moins un dispositif bilame est monté sur la serge afin de modifier l'inertie du balancier en fonction de température.

Selon une troisième alternative, le balancier compensateur comporte une serge monobloc reliée par au moins un bras à une ouverture centrale et en ce que ledit au moins un dispositif bilame est monté sur ledit au moins un bras afin de modifier l'inertie du balancier en fonction de la température.

Selon un deuxième mode de réalisation, l'invention se rapporte à une raquette compensatrice comportant au moins un dispositif bilame selon l'une des variantes précédentes.

Par conséquent, le dispositif bilame selon l'invention peut notamment être avantageusement utilisé pour apporter une compensation thermique auxiliaire à un résonateur par la raquetterie avec une très grande précision.

Selon une première alternative, la raquette compensatrice peut ainsi comporter un interstice agencé pour recevoir un ressort-spiral et relié audit au moins un dispositif bilame afin de modifier la position de l'interstice en fonction de la température.

Selon une deuxième alternative, la raquette compensatrice peut comporter un interstice agencé pour recevoir un ressort-spiral, la grandeur de l'interstice étant contrôlée par ledit au moins un dispositif bilame afin de modifier l'interstice en fonction de la température.

Selon un troisième mode de réalisation, l'invention se rapporte à un capteur de température comportant au moins un dispositif bilame selon l'une des variantes précédentes.

Par conséquent, le dispositif bilame selon l'invention peut notamment être avantageusement utilisé pour mesurer la température avec une très grande précision.

Le capteur de température peut ainsi comporter un afficheur et un dispositif élastique de suivi de déplacement dudit au moins un dispositif bilame afin de modifier la position de l'afficheur en fonction de la température.

Enfin selon un quatrième mode de réalisation, l'invention se rapporte à un spiral compensateur comportant au moins un dispositif bilame selon l'une des variantes précédentes.

Par conséquent, le dispositif bilame selon l'invention peut notamment être avantageusement utilisé pour apporter une compensation thermique auxiliaire à un résonateur par le point de pitonnage avec une très grande précision.

Le spiral compensateur peut ainsi comporter une spire externe reliée audit au moins un dispositif bilame qui est agencé pour être fixé à un pont afin de modifier la longueur active du spiral compensateur en fonction de la température.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation schématique d'un dispositif bilame selon l'invention ;
- les figures 2 à 4 sont des représentations partielles de variantes d'un dispositif bilame selon l'invention ;
- les figures 5 à 9 sont des représentations d'alternatives d'un premier mode de réalisation utilisant un dispositif bilame selon l'invention ;
- les figures 10 et 11 sont des représentations d'alternatives d'un deuxième mode de réalisation utilisant un dispositif bilame selon l'invention ;
- la figure 12 est une représentation d'un troisième mode de réalisation utilisant un dispositif bilame selon l'invention.

### Description détaillée des modes de réalisation préférés

L'invention se rapporte à un dispositif bilame sensible aux variations de température. L'invention a été développée pour des applications horlogères de compensation thermique auxiliaire ou de mesure mécanique de température. Toutefois, le dispositif bilame ne saurait se limiter à des applications dans le domaine horloger.

Le dispositif bilame selon l'invention comporte au moins une première lame à base de silicium et au moins une deuxième lame à base de métal.

Ladite au moins une première lame à base de silicium peut comporter du silicium monocristallin, du silicium monocristallin dopé, du silicium polycristallin, du silicium polycristallin dopé, du silicium poreux, de l'oxyde de silicium, du quartz, de la silice, du nitrure de silicium ou du carbure de silicium. Bien entendu, quand le matériau à base de silicium est sous phase cristalline, n'importe quelle orientation cristalline peut être utilisée.

De plus, ladite au moins une deuxième lame à base de métal peut comporter de l'argent et/ou du magnésium et/ou du plomb et/ou du thallium et/ou du nickel et/ou du cuivre et/ou du zinc et/ou de l'or et/ou de l'aluminium et/ou de l'indium et/ou de la vulcanite.

Selon l'invention, lesdites au moins une première et au moins une deuxième lames sont agencées pour s'attacher l'une sur l'autre afin que la courbure du dispositif bilame varie en fonction de la température. En effet, la bande formée par lesdites au moins une première et au moins une deuxième lames se courbe avec l'augmentation de température du côté où le coefficient de dilatation est le plus faible.

En outre, cela signifie notamment que le dispositif bilame peut comporter plusieurs premières lames agencées pour s'attacher à une unique deuxième lame ou, alternativement, que plusieurs deuxièmes lames sont agencées pour s'attacher à une unique première lame.

Ainsi, pour les applications horlogères, il est recherché une différence de coefficient de dilatation du dispositif bilame qui est environ comprise entre 10 et 30 10⁻⁶ K⁻¹ et une faible sensibilité aux champs magnétiques. A titre préféré, le couple silicium monocristallin - alliage nickel/phosphore est utilisé.

Ainsi, le silicium monocristallin comporte un coefficient de dilatation linéique *α* à 25°C autour de 2,5 10⁻⁶ K⁻¹ alors que les métaux ou alliages métalliques comportent en général des coefficients de dilatation linéique *α* à 25°C compris entre sensiblement 13 et 32 10⁻⁶ K⁻¹. On comprend donc que la différence de coefficient de dilatation du dispositif bilame permet une sensibilité élevée à la température.

Selon l'invention, dans les conditions ambiantes de température et de pression (CATP) correspondant à une température de 25 °C et à une pression de 100 kPa, le dispositif bilame forme préférentiellement une bande courbe.

Un premier exemple de dispositif bilame 1 est illustré à la figure 1. Le dispositif bilame 1 comporte une première lame 3 à base de silicium et une deuxième lame 5 à base de métal. Comme expliqué ci-dessus, la bande 7 formée par lesdites première et deuxième lames 3, 5 se courbe avec l'augmentation de température du côté où le coefficient de dilatation est le plus faible, c'est-à-dire la première lame 3 à base de silicium.

Comme illustré à la figure 1, lesdites au moins une première et au moins une deuxième lames 3, 5 sont attachées l'une sur l'autre par emboîtement. Ainsi, on peut voir des moyens 2, 2', 4 d'emboîtement formé soit par un ensemble 4 rainure - crochet soit par des ensembles 2, 2' cran d'arrêt - nervure.

Bien entendu, de manière additionnelle ou alternative, lesdites au moins une première et au moins une deuxième lames pourraient être attachées l'une sur l'autre par utilisation d'un matériau d'adhésion ou par électroformage.

Plus précisément, de manière additionnelle ou alternative, la bande 7 pourrait être rendue solidaire par collage ou brasage desdites première 3 et deuxième 5 lames ou la deuxième lame 5 pourrait être électroformée sur la première lame 3.

Comme illustré à la figure 1, le dispositif bilame 1 comporte en outre une base 9 de fixation monobloc avec l'une desdites première 3 et deuxième 5 lames permettant de monter le dispositif bilame 1 sur une autre pièce. Dans l'exemple de la figure 1, la base 9 de fixation est venue de forme avec la deuxième lame 5 à base de métal et comporte un trou traversant 8 pouvant être taraudé.

Selon des variantes illustrées aux figures 2 et 3, le dispositif bilame peut comporter des moyens de butée réglables permettant de borner les variations minimales et/ou maximales de courbure du dispositif bilame. En effet, il peut être utile pour la pièce sur laquelle est rapporté le dispositif bilame de pouvoir limiter l'influence sur seulement une certaine plage de température, c'est-à-dire au-dessus d'une température prédéfinie, en-dessous d'une température prédéfinie ou entre deux températures prédéfinies.

A la figure 2, on peut voir deux types de moyens 11, 13 de butée réglables permettant de borner les variations minimales et/ou maximales de courbure du dispositif bilame. En effet, suivant le choix des matériaux pour les lames 3, 5, il peut être choisi de bloquer le déplacement vers moins de courbure, vers plus de courbure de la bande ou les deux. Les premiers moyens 11 de butée réglables comporte ainsi une butée 12 cylindrique filetée destinée à bloquer le déplacement de la bande par contact de la première lame 3 alors que les deuxièmes moyens 13 de butée réglables comporte une butée 14 en forme de L, comprenant une partie verticale filetée, et destinée à bloquer le déplacement de la bande par contact de la deuxième lame 5.

De manière alternative, à la figure 3, on peut voir deux types de moyens 15, 17 de butée réglables permettant de borner les variations minimales et/ou maximales de courbure du dispositif bilame. En effet, suivant le choix des matériaux pour les lames 3, 5, il peut être choisi de bloquer le déplacement vers moins de courbure, vers plus de courbure de la bande ou les deux. Les premiers moyens 15 de butée réglables comporte ainsi une butée 16 cylindrique filetée destinée à bloquer le déplacement de la bande par contact avec une pièce faisant face à la première lame 3 alors que les deuxièmes moyens 17 de butée réglables comporte une butée 18 cylindrique filetée destinée à bloquer le déplacement de la bande par contact avec une pièce faisant face à la deuxième lame 5.

Selon une troisième variante illustrée à la figure 4, le dispositif bilame peut également comporter un bloc 6 qui peut être en une seule pièce avec l'extrémité d'une desdites au moins une première et au moins une deuxième lames 3, 5 afin d'augmenter l'influence du dispositif bilame. En effet, il peut être utile pour la pièce sur laquelle est rapporté le dispositif bilame de pouvoir augmenter l'influence en modifiant le centre de masse du dispositif bilame.

Alternativement, le bloc 6 pourrait être une masselotte fixée sur l'extrémité d'une desdites au moins une première et au moins une deuxième lames 3, 5 à la manière des premiers et deuxièmes moyens 15, 17 de butée réglables. La masselotte pourrait ainsi être formée à partir d'un troisième matériau, par exemple plus dense que lesdites au moins une première et au moins une deuxième lames 3, 5.

Un premier mode de réalisation de l'invention se rapporte à un balancier compensateur comportant au moins un dispositif bilame selon l'une des variantes précédentes. On comprend donc que le dispositif bilame selon l'invention peut notamment être avantageusement utilisé pour apporter une compensation thermique auxiliaire ou principale au niveau du balancier à un résonateur comportant un spiral compensateur ou non.

Selon une première alternative illustré à la figure 5, le balancier compensateur 21 comporte une serge 23 coupée formée par deux dispositifs bilame 25, 27 formés respectivement par au moins une première et au moins une deuxième lames 28, 28', 26, 26'. Chaque dispositif bilame 25, 27 est relié par au moins un bras 22 à une ouverture 24 centrale afin de modifier l'inertie du balancier 21 en fonction de la température. On s'aperçoit à la figure 5, que les deuxième lames 26 et/ou 26' et/ou ledit au moins un bras 22 et/ou l'ouverture 24 peuvent être monoblocs. On peut également voir que des masselottes 29, 29' sont utilisées pour régler l'inertie du balancier compensateur 21.

On comprend donc que les dispositifs bilame 25, 27 selon l'invention sont avantageusement utilisés pour apporter une compensation thermique auxiliaire ou principale au niveau du balancier à un résonateur comportant un spiral compensateur ou non. On comprend également que, suivant la compensation thermique à apporter, les matériaux et les géométries utilisées de dispositif bilame 25, 27 et, éventuellement, le bloc/masselotte 6 et/ou la base 9 de fixation et/ou de moyens 11, 13, 15, 17 de butée, seront choisis afin régler au plus précis la marche du mouvement horloger. Il est également possible de régler la position du dispositif bilame 25, 27, c'est-à-dire sa position de fixation par rapport à l'ouverture 24 ainsi que l'angle qu'il forme par rapport au bras 22, pour optimiser son utilisation.

Bien entendu, plusieurs dispositifs bilame 25, 27 peuvent être répartis sur la même partie de la serge 23 coupée ou au niveau dudit au moins un bras 22. Il est également possible, de manière similaire à l'exemple de la figure 8, que le dispositif bilame 25, 27 utilisé comporte plusieurs premières lames agencées pour s'attacher à une unique deuxième lame ou, alternativement, que plusieurs deuxièmes lames sont agencées pour s'attacher à une unique première lame.

Selon une deuxième alternative illustrée aux figures 6 à 8, le balancier compensateur 31, 41, 51 comporte une serge 33 non coupée reliée par au moins un bras 32 à une ouverture centrale 34. En outre, ledit au moins un dispositif bilame 35, 45, 55 est monté sur la serge 33 afin de modifier l'inertie du balancier compensateur 31, 41, 51 en fonction de température.

Suivant le choix des matériaux pour les première et deuxième lames, il peut être choisi de fixer le dispositif bilame sur le diamètre intérieur de la serge comme illustré à la figure 6, de fixer le dispositif bilame sur le diamètre externe intérieur de la serge comme illustré aux figures 7 et 8 ou les deux.

Dans l'exemple de la figure 7, le dispositif bilame 45 comporte une bande formée par une unique première lame et une unique deuxième lame et qui est rapportée sur le diamètre externe de la serge 33. Bien entendu, plusieurs dispositifs bilame 45 peuvent être répartis sur le diamètre externe de la serge 33.

Il est également possible, comme illustré à la figure 8, que le dispositif bilame 55 monté sur le diamètre externe de la serge 33 comporte plusieurs premières lames agencées pour s'attacher à une unique deuxième lame ou, alternativement, que plusieurs deuxièmes lames sont agencées pour s'attacher à une unique première lame.

On comprend donc que les dispositifs bilame 45, 55 selon l'invention sont avantageusement utilisés pour apporter une compensation thermique auxiliaire au niveau du balancier à un résonateur comportant un spiral compensateur. On comprend notamment que, suivant la compensation auxiliaire à apporter, les matériaux et les géométries utilisées de dispositif bilame 45, 55 et, éventuellement, le bloc/masselotte 6 et/ou la base 9 de fixation et/ou de moyens 11, 13, 15, 17 de butée, seront choisis afin régler au plus précis la marche du mouvement horloger. Il est également possible de régler la position du dispositif bilame 45, 55 sur la serge 33 pour optimiser son influence.

Dans l'exemple de la figure 6, le dispositif bilame 35 comporte une bande formée par une unique première lame et une unique deuxième lame et qui est rapportée sur le diamètre interne de la serge 33. Bien entendu, plusieurs dispositifs bilame 35 peuvent être répartis sur le diamètre interne de la serge 33.

Il est également possible, de manière similaire à l'exemple de la figure 8, que le dispositif bilame monté sur le diamètre interne de la serge 33 comporte plusieurs premières lames agencées pour s'attacher à une unique deuxième lame ou, alternativement, que plusieurs deuxièmes lames sont agencées pour s'attacher à une unique première lame.

On comprend donc que les dispositifs bilame 35 selon l'invention sont avantageusement utilisés pour apporter une compensation thermique auxiliaire au niveau du balancier à un résonateur comportant un spiral compensateur. On comprend notamment que, suivant la compensation auxiliaire à apporter, les matériaux et les géométries utilisées de dispositif bilame 35 et, éventuellement, le bloc/masselotte 6 et/ou la base 9 de fixation et/ou de moyens 11, 13, 15, 17 de butée, seront choisis afin régler au plus précis la marche du mouvement horloger. Il est également possible de régler la position du dispositif bilame 35 sur la serge 33 pour optimiser son influence.

Selon une troisième alternative illustrée à la figure 9, le balancier compensateur 61 comporte une serge 63 non coupée reliée par au moins un bras 62 à une ouverture centrale 64. En outre, ledit au moins un dispositif bilame 65 est monté sur ledit au moins un bras 62 afin de modifier l'inertie du balancier compensateur 61 en fonction de la température.

Dans l'alternative de la figure 9, le dispositif bilame 65 comporte une bande avec un bloc en porte-à-faux, la bande étant formée par une unique première lame et une unique deuxième lame et qui est rapportée sur la surface supérieure d'un des bras 62 à l'aide d'un des trous 66 ménagés sur les bras 62. Bien entendu, plusieurs dispositifs bilame 35 peuvent être répartis sur la surface supérieure et/ou inférieure d'un ou plusieurs des bras 62 à l'aide d'un ou plusieurs des trous 66.

Il est également possible, de manière similaire à l'exemple de la figure 8, que le dispositif bilame monté sur la surface supérieure d'un des bras 62 comporte plusieurs premières lames agencées pour s'attacher à une unique deuxième lame ou, alternativement, que plusieurs deuxièmes lames sont agencées pour s'attacher à une unique première lame.

On comprend donc que les dispositifs bilame 65 selon l'invention sont avantageusement utilisés pour apporter une compensation thermique auxiliaire au niveau du balancier à un résonateur comportant un spiral compensateur. On comprend notamment que, suivant la compensation auxiliaire à apporter, les matériaux et les géométries utilisées de dispositif bilame 65 et, éventuellement, le bloc 6 et/ou la base 9 de fixation et/ou de moyens 11, 13, 15, 17 de butée, seront choisis afin régler au plus précis la marche du mouvement horloger. Il est également possible de régler la position du dispositif bilame 65 sur chaque bras 62, c'est-à-dire sa position de fixation entre l'ouverture 64 et la serge 63 ainsi que le positionnement par rapport à la longueur du bras 62, c'est-à-dire l'angle entre le début du bilame 65 et la longueur du bras 62 ou le sens de la courbure du bilame (sensiblement parallèle à la courbure de la serge 63 ou inversé en courbure), pour optimiser son influence.

Selon un deuxième mode de réalisation, l'invention se rapporte à une raquette compensatrice 71, 91 comportant au moins un dispositif bilame 75, 95 selon l'une des variantes précédentes.

Par conséquent, le dispositif bilame 75, 95 selon l'invention peut être avantageusement utilisé pour apporter une compensation thermique auxiliaire à un résonateur par la raquetterie avec une très grande précision.

En effet, la raquette sert à modifier la marche diurne de la montre, en allongeant ou en raccourcissant la longueur active du spiral d'un résonateur balancier-spiral. La raquette est habituellement ajustée à frottement gras sur le coqueret. On modifie la marche diurne de la montre en tournant la raquette. Pour simplifier le réglage, des graduations sont généralement marquées sur le coq permettent d'apprécier approximativement l'effet de la retouche.

Selon une première alternative illustrée à la figure 10, la raquette compensatrice 71 comporte un interstice i agencé pour recevoir un ressort-spiral formé dans un bras 72. Le bras 72 est monté à rotation par rapport à une ouverture 74 et relié audit au moins un dispositif bilame 75 afin de modifier la position de l'interstice i, c'est-à-dire l'ébat du spiral, en fonction de la température.

Plus précisément, le dispositif bilame 75 comporte une bande en U s'étendant concentriquement qui est formée par une unique première lame et une unique deuxième lame. Le dispositif bilame 75 est monté entre le bras 72 supportant deux goupilles 76, ou alternativement une clé de raquette, formant l'interstice *i* et un anneau de fixation 77 au coqueret. Comme visible à la figure 10, une extrémité 78 de la bande est montée pivotante sur le bras 72 afin de forcer ce dernier à se déplacer lors de variations de température.

On comprend donc que le bras 72 et/ou les goupilles 76 et/ou une partie de la bande du dispositif bilame 75 et/ou l'ouverture 74 et/ou l'anneau de fixation 77 peuvent être monobloc.

Bien entendu, plusieurs dispositifs bilame 75 peuvent être répartis entre le bras 72 et l'anneau de fixation 77, c'est-à-dire, par exemple, un entre l'ouverture 74 et le début des goupilles 76 et un entre l'ouverture 74 et l'anneau de fixation 77. Il est également possible, de manière similaire à l'exemple de la figure 8, que le dispositif bilame 75 utilisé comporte plusieurs premières lames agencées pour s'attacher à une unique deuxième lame ou, alternativement, que plusieurs deuxièmes lames sont agencées pour s'attacher à une unique première lame.

On comprend donc que les dispositifs bilame 75 selon l'invention sont avantageusement utilisés pour apporter une compensation thermique auxiliaire au niveau de la raquette à un résonateur comportant un spiral compensateur. On comprend notamment que, suivant la compensation auxiliaire à apporter, les matériaux et les géométries utilisées de dispositif bilame 75 et, éventuellement, le bloc/masselotte 6 et/ou la base 9 de fixation et/ou de moyens 11, 13, 15, 17 de butée, seront choisis afin régler au plus précis la marche du mouvement horloger. Il est également possible de régler la position du dispositif bilame 75 pour optimiser son influence.

Selon une deuxième alternative illustrée à la figure 11, la raquette compensatrice 91 comporte un interstice i agencé pour recevoir un ressort-spiral formé dans un bras 92. Le bras 92 est préférentiellement monté à rotation par rapport à une ouverture 94. De plus, la grandeur de l'interstice i est avantageusement contrôlée par ledit au moins un dispositif bilame 95 afin de modifier l'interstice i en fonction de la température.

Plus précisément, le dispositif bilame 95 comporte une bande en U qui est formée par une unique première lame et une unique deuxième lame. Le dispositif bilame 95 est monté sur le bras 92 à une 93 de ces extrémités et comporte une première goupille 96 sur son autre extrémité. Une deuxième goupille 96 est montée sur le bras 92 en face de la première goupille afin de former l'interstice i et une queue de raquette 97 est montée à l'opposé du bras 92 par rapport à l'ouverture pour permettre le réglage de la raquette 91.

On comprend donc que le bras 92 et/ou les goupilles 96 et/ou une partie de la bande du dispositif bilame 95 et/ou l'ouverture 94 et/ou la queue de raquette 97 peuvent être monobloc.

Bien entendu, plusieurs dispositifs bilame 95 peuvent être répartis entre le bras 92 et la queue de raquette 97, c'est-à-dire, par exemple, en comporter un deuxième entre l'ouverture 94 et le début des goupilles 96. Il est également possible, de manière similaire à l'exemple de la figure 8, que le dispositif bilame 95 utilisé comporte plusieurs premières lames agencées pour s'attacher à une unique deuxième lame ou, alternativement, que plusieurs deuxièmes lames sont agencées pour s'attacher à une unique première lame.

On comprend donc que les dispositifs bilame 95 selon l'invention sont avantageusement utilisés pour apporter une compensation thermique auxiliaire au niveau de la raquette à un résonateur comportant un spiral compensateur. On comprend notamment que, suivant la compensation auxiliaire à apporter, les matériaux et les géométries utilisées de dispositif bilame 95 et, éventuellement, le bloc/masselotte 6 et/ou la base 9 de fixation et/ou de moyens 11, 13, 15, 17 de butée, seront choisis afin régler au plus précis la marche du mouvement horloger. Il est également possible de régler la position du dispositif bilame 95 pour optimiser son influence.

Il est également envisageable qu'un dispositif bilame du type illustré à la figure 11 puisse être adapté pour non pas modifier la position d'une goupille de raquette mais la position du point de pitonnage d'un spiral en fonction de la température. On comprend alors que le dispositif bilame serait monté entre un point fixe du mouvement horloger, comme un pont, et la courbe externe d'un spiral afin que la longueur active du spiral puisse être modifiée en fonction de la température sans avoir à utiliser une raquette.

Selon un troisième mode de réalisation illustré à la figure 12, l'invention se rapporte à un capteur de température 81 comportant au moins un dispositif bilame 85 selon l'une des variantes précédentes.

Par conséquent, le dispositif bilame 85 selon l'invention peut être avantageusement utilisé pour mesurer la température avec une très grande précision.

Dans l'exemple de la figure 11, le capteur de température 81 peut ainsi comporter un afficheur 83 et un dispositif 87 élastique de suivi de déplacement dudit au moins un dispositif bilame afin de modifier la position de l'afficheur 83 en fonction de la température.

Plus précisément, le dispositif bilame 85 comporte une bande formée par une unique première lame et une unique deuxième lame et qui est monté pour être en contact permanant avec un palpeur 80 du dispositif 87 élastique de suivi de déplacement. Comme visible à la figure 11, le palpeur 80 est solidaire d'un pivot 82 destiné à créer un mouvement B de rotation à partir des mouvements A du dispositif bilame 85. Le pivot 82 communique son mouvement B au renvoi 84 monté pivotant selon la rotation C via le ressort 86 pour obliger le palpeur 80 à toujours suivre la surface du dispositif bilame 85. Comme visible à la figure 11, le renvoi 84 s'engrène avec le pignon 88 de l'afficheur afin de déplacer selon la rotation D l'affichage de la température comme par exemple avec une aiguille.

Bien entendu, plusieurs dispositifs bilame 85 pourraient être utilisés pour afficher une valeur moyenne de température via un différentiel. Il est également possible, de manière similaire à l'exemple de la figure 8, que le dispositif bilame 85 utilisé comporte plusieurs premières lames agencées pour s'attacher à une unique deuxième lame ou, alternativement, que plusieurs deuxièmes lames sont agencées pour s'attacher à une unique première lame.

On comprend donc que les dispositifs bilame 85 selon l'invention sont avantageusement utilisés pour apporter une précision de mesure de la température. On comprend notamment que, suivant la précision de la mesure à apporter, les matériaux et les géométries utilisées de dispositif bilame 85 et, éventuellement, le bloc 6 et/ou la base 9 de fixation et/ou de moyens 11, 13, 15, 17 de butée, seront choisis afin régler au plus précis le fonctionnement du capteur de température. Il est également possible de régler la position du dispositif bilame 85 pour optimiser son utilisation.

Bien entendu, la présente invention ne se limite pas à l'exemple illustré mais est susceptible de diverses variantes et modifications qui apparaîtront à l'homme de l'art. En particulier, de plus en plus d'organe d'une pièce d'horlogerie sont faites à base de silicium. De fait, tout organe à base de silicium pourrait être modifié lors de la fabrication pour intégrer un dispositif bilame selon l'invention comme, par exemple, le spiral ou l'échappement,

Ainsi, à titre d'exemple, selon un quatrième mode de réalisation, l'invention se rapporte à un spiral compensateur comportant au moins un dispositif bilame. En effet, le dispositif bilame selon l'invention peut notamment être avantageusement utilisé pour apporter une compensation thermique auxiliaire à un résonateur au niveau du point de pitonnage avec une très grande précision.

Plus précisément, le spiral compensateur pourrait ainsi comporter une spire externe reliée, de manière monobloc ou non, audit au moins un dispositif bilame agencé pour être fixé à un pont afin de modifier la longueur active du spiral compensateur en fonction de la température.

## Revendications

1. Dispositif bilame (1, 25, 27, 35, 45, 55, 65, 75, 85, 95) comportant au moins une première lame à base de silicium et au moins une deuxième lame à base de métal **caractérisé en ce que** lesdites au moins une première et au moins une deuxième lames (3, 5, 26, 26', 28, 28') sont agencées pour s'attacher l'une sur l'autre afin que la courbure du dispositif bilame (1, 25, 27, 35, 45, 55, 65, 75, 85, 95) varie en fonction de la température, lesdites au moins une première et au moins une deuxième lames (3, 5, 26, 26', 28, 28') étant attachées l'une sur l'autre par emboîtement ou par électroformage.

2. Dispositif bilame (1, 25, 27, 35, 45, 55, 65, 75, 85, 95) selon la revendication précédente, **caractérisé en ce que** ladite au moins une première lame à base de silicium comporte du silicium monocristallin, du silicium monocristallin dopé, du silicium polycristallin, du silicium polycristallin dopé, du silicium poreux, de l'oxyde de silicium, du quartz, de la silice, du nitrure de silicium ou du carbure de silicium.

3. Dispositif bilame (1, 25, 27, 35, 45, 55, 65, 75, 85, 95) selon l'une des revendications précédentes, **caractérisé en ce que** ladite au moins une deuxième lame à base de métal comporte de l'argent, du magnésium, du plomb, du thallium, du nickel, du cuivre, du zinc, de l'or, de l'aluminium ou de l'indium ou de la vulcanite.

4. Dispositif bilame (1, 25, 27, 35, 45, 55, 65, 75, 85, 95) selon l'une des revendications précédentes, **caractérisé en ce que**, dans les conditions ambiantes de température et de pression, le dispositif bilame (1, 25, 27, 35, 45, 55, 65, 75, 85, 95) forme une bande (7) courbe.

5. Dispositif bilame (1, 25, 27, 35, 45, 55, 65, 75, 85, 95) selon l'une des revendications précédentes, **caractérisé en ce que** le dispositif bilame (1, 25, 27, 35, 45, 55, 65, 75, 85, 95) comporte une base (9) de fixation solidaire avec l'une desdites au moins une première et au moins une deuxième lames (3, 5, 26, 26', 28, 28') permettant de monter le dispositif bilame (1, 25, 27, 35, 45, 55, 65, 75, 85, 95) sur une pièce.

6. Dispositif bilame (1, 25, 27, 35, 45, 55, 65, 75, 85, 95) selon l'une des revendications précédentes, **caractérisé en ce que** le dispositif bilame (1, 25, 27, 35, 45, 55, 65, 75, 85, 95) comporte un bloc (6) solidaire avec l'extrémité d'une desdites au moins une première et au moins une deuxième lames (3, 5, 26, 26', 28, 28') permettant d'augmenter l'influence du dispositif bilame (1, 25, 27, 35, 45, 55, 65, 75, 85, 95).

7. Dispositif bilame (1, 25, 27, 35, 45, 55, 65, 75, 85, 95) selon l'une des revendications précédentes, **caractérisé en ce que** le dispositif bilame (1, 25, 27, 35, 45, 55, 65, 75, 85, 95) comporte des moyens de butée réglables (11, 13, 15, 17) permettant de borner les variations minimales et/ou maximales de courbure du dispositif bilame (1, 25, 27, 35, 45, 55, 65, 75, 85, 95).

8. Dispositif bilame (1, 25, 27, 35, 45, 55, 65, 75, 85, 95) selon l'une des revendications précédentes, **caractérisé en ce que** le dispositif bilame (1, 25, 27, 35, 45, 55, 65, 75, 85, 95) comporte plusieurs premières lames agencées pour s'attacher à une unique deuxième lame.

9. Dispositif bilame (1, 25, 27, 35, 45, 55, 65, 75, 85, 95) selon l'une des revendications 1 à 8, **caractérisé en ce que** le dispositif bilame (1, 25, 27, 35, 45, 55, 65, 75, 85, 95) comporte plusieurs deuxièmes lames agencées pour s'attacher à une unique première lame.

10. Balancier compensateur (21, 31, 41, 51, 61) comportant au moins un dispositif bilame (1, 25, 27, 35, 45, 55, 65, 75, 85, 95) selon l'une des revendications précédentes.

11. Balancier compensateur (21, 31, 41, 51, 61) selon la revendication précédente, **caractérisé en ce que** le balancier compensateur (21, 31, 41, 51, 61) comporte une serge (23) coupée formée par au moins deux dispositifs bilame (1, 25, 27, 35, 45, 55, 65, 75, 85, 95) chacun reliés par au moins un bras (22) à une ouverture centrale (24) afin de modifier l'inertie du balancier compensateur (21, 31, 41, 51, 61) en fonction de la température.

12. Balancier compensateur (21, 31, 41, 51, 61) selon la revendication 10, **caractérisé en ce que** le balancier compensateur (21, 31, 41, 51, 61) comporte une serge (33) non coupée reliée par au moins un bras (32) à une ouverture centrale (34) et **en ce que** ledit au moins un dispositif bilame (1, 25, 27, 35, 45, 55, 65, 75, 85, 95) est monté sur la serge (33) afin de modifier l'inertie du balancier compensateur (21, 31, 41, 51, 61) en fonction de température.

13. Balancier compensateur (21, 31, 41, 51, 61) selon la revendication 10, **caractérisé en ce que** le balancier compensateur (21, 31, 41, 51, 61) comporte une serge (33) non coupée reliée par au moins un bras (32) à une ouverture centrale (34) et **en ce que** ledit au moins un dispositif bilame (1, 25, 27, 35, 45, 55, 65, 75, 85, 95) est monté sur ledit au moins un bras (32) afin de modifier l'inertie du balancier compensateur (21, 31, 41, 51, 61) en fonction de la température.

14. Raquette (71, 91) compensatrice comportant au moins un dispositif bilame (1, 25, 27, 35, 45, 55, 65, 75, 85, 95) selon l'une des revendications 1 à 9.

15. Raquette compensatrice (71, 91) selon la revendication précédente, **caractérisée en ce que** la raquette compensatrice (71, 91) comporte un interstice (*i*) agencé pour recevoir un ressort-spiral et relié audit au moins un dispositif bilame (1, 25, 27, 35, 45, 55, 65, 75, 85, 95) afin de modifier la position de l'interstice (*i*) en fonction de la température.

16. Raquette compensatrice (71, 91) selon la revendication 14, **caractérisée en ce que** la raquette compensatrice (71, 91) comporte un interstice (*i*) agencé pour recevoir un ressort-spiral, la grandeur de l'interstice (*i*) étant contrôlée par ledit au moins un dispositif bilame (1, 25, 27, 35, 45, 55, 65, 75, 85, 95) afin de modifier l'interstice (*i*) en fonction de la température.

17. Capteur de température comportant au moins un dispositif bilame (1, 25, 27, 35, 45, 55, 65, 75, 85, 95) selon l'une des revendications 1 à 9.

18. Capteur de température (81) selon la revendication précédente **caractérisé en ce que** le capteur de température (81) comporte un afficheur (83) et un dispositif (87) élastique de suivi de déplacement dudit au moins un dispositif bilame (1, 25, 27, 35, 45, 55, 65, 75, 85, 95) afin de modifier la position de l'afficheur (83) en fonction de la température.

19. Spiral compensateur comportant au moins un dispositif bilame (1, 25, 27, 35, 45, 55, 65, 75, 85, 95) selon l'une des revendications 1 à 9.

20. Spiral compensateur selon la revendication précédente, **caractérisée en ce que** la spire externe du spiral compensateur est reliée audit au moins un dispositif bilame (1, 25, 27, 35, 45, 55, 65, 75, 85, 95) agencé pour être fixé à un pont afin de modifier la longueur active du spiral compensateur en fonction de la température.

## Patentansprüche

1. Bimetallische Vorrichtung (1, 25, 27, 35, 45, 55, 65, 75, 85, 95), umfassend mindestens ein erstes Blatt auf Siliciumbasis und mindestens ein zweites Blatt auf Metallbasis, **dadurch gekennzeichnet, dass** das mindestens eine erste und das mindestens eine zweite Blatt (3, 5, 26, 26', 28, 28') zur Befestigung aneinander ausgelegt sind, derart, dass sich die Krümmung der bimetallischen Vorrichtung (1, 25, 27, 35, 45, 55, 65, 75, 85, 95) abhängig von der Temperatur verändert, wobei das mindestens eine erste und das mindestens eine zweite Blatt (3, 5, 26, 26', 28, 28') durch Einfügung oder Galvanoformung aneinander befestigt sind.

2. Bimetallische Vorrichtung (1, 25, 27, 35, 45, 55, 65, 75, 85, 95) nach dem vorhergehenden Anspruch, **dadurch gekennzeichnet, dass** das mindestens eine erste Blatt auf Siliciumbasis einkristallines Silicium, dotiertes einkristallines Silicium, polykristallines Silicium, dotiertes polykristallines Silicium, poröses Silicium, Siliciumoxid, Quarz, Siliciumoxid, Siliciumnitrid oder Siliciumcarbid enthält.

3. Bimetallische Vorrichtung (1, 25, 27, 35, 45, 55, 65, 75, 85, 95) nach einem der vorhergehenden Ansprüche, **dadurch gekennzeichnet, dass** das mindestens eine zweite Blatt auf Metallbasis Silber, Magnesium, Blei, Thallium, Nickel, Kupfer, Zink, Gold, Aluminium oder Indium oder Vulkanit enthält.

4. Bimetallische Vorrichtung (1, 25, 27, 35, 45, 55, 65, 75, 85, 95) nach einem der vorhergehenden Ansprüche, **dadurch gekennzeichnet, dass** unter Umgebungstemperatur- und -druckbedingungen die bimetallische Vorrichtung (1, 25, 27, 35, 45, 55, 65, 75, 85, 95) einen gekrümmten Streifen (7) bildet.

5. Bimetallische Vorrichtung (1, 25, 27, 35, 45, 55, 65, 75, 85, 95) nach einem der vorhergehenden Ansprüche, **dadurch gekennzeichnet, dass** die bimetallische Vorrichtung (1, 25, 27, 35, 45, 55, 65, 75, 85, 95) eine Befestigungsbasis (9) aufweist, die mit dem mindestens einen ersten oder dem mindestens einen zweiten Blatt (3, 5, 26, 26', 28, 28') fest verbunden ist, was ermöglicht, die bimetallische Vorrichtung (1, 25, 27, 35, 45, 55, 65, 75, 85, 95) zu einem Teil zusammenzubauen.

6. Bimetallische Vorrichtung (1, 25, 27, 35, 45, 55, 65, 75, 85, 95) nach einem der vorhergehenden Ansprüche, **dadurch gekennzeichnet, dass** die bimetallische Vorrichtung (1, 25, 27, 35, 45, 55, 65, 75, 85, 95) einen Block (6) aufweist, der mit dem Ende des mindestens einen ersten oder des mindestens einen zweiten Blatts (3, 5, 26, 26', 28, 28') fest verbunden ist, was ermöglicht, den Einfluss der bimetallischen Vorrichtung (1, 25, 27, 35, 45, 55, 65, 75, 85, 95) zu erhöhen.

7. Bimetallische Vorrichtung (1, 25, 27, 35, 45, 55, 65, 75, 85, 95) nach einem der vorhergehenden Ansprüche, **dadurch gekennzeichnet, dass** die bimetallische Vorrichtung (1, 25, 27, 35, 45, 55, 65, 75, 85, 95) einstellbare Anschlagmittel (11, 13, 15, 17) umfasst, die ermöglichen, die minimalen und/oder maximalen Veränderungen der Krümmung der bimetallischen Vorrichtung (1, 25, 27, 35, 45, 55, 65, 75, 85, 95) zu begrenzen.

8. Bimetallische Vorrichtung (1, 25, 27, 35, 45, 55, 65, 75, 85, 95) nach einem der vorhergehenden Ansprüche, **dadurch gekennzeichnet, dass** die bimetallische Vorrichtung (1, 25, 27, 35, 45, 55, 65, 75, 85, 95) mehrere erste Blätter umfasst, die dafür ausgelegt sind, an einem einzigen zweiten Blatt befestigt zu werden.

9. Bimetallische Vorrichtung (1, 25, 27, 35, 45, 55, 65, 75, 85, 95) nach einem der Ansprüche 1 bis 8, **dadurch gekennzeichnet, dass** die bimetallische Vorrichtung (1, 25, 27, 35, 45, 55, 65, 75, 85, 95) mehrere zweite Blätter umfasst, die dafür ausgelegt sind, an einem einzigen ersten Blatt befestigt zu werden.

10. Kompensationsunruh (21, 31, 41, 51, 61), umfassend mindestens eine bimetallische Vorrichtung (1, 25, 27, 35, 45, 55, 65, 75, 85, 95) nach einem der vorhergehenden Ansprüche.

11. Kompensationsunruh (21, 31, 41, 51, 61) nach dem vorhergehenden Anspruch, **dadurch gekennzeichnet, dass** die Kompensationsunruh (21, 31, 41, 51, 61) einen abgeschnittenen Reif (23) aufweist, der aus mindestens zwei bimetallischen Vorrichtungen (1, 25, 27, 35, 45, 55, 65, 75, 85, 95) gebildet ist, von denen jede über mindestens einen Schenkel (22) mit einer mittigen Öffnung (24) verbunden ist, um die Trägheit der Kompensationsunruh (21, 31, 41, 51, 61) abhängig von der Temperatur zu verändern.

12. Kompensationsunruh (21, 31, 41, 51, 61) nach Anspruch 10, **dadurch gekennzeichnet, dass** die Kompensationsunruh (21, 31, 41, 51, 61) einen nicht abgeschnittenen Reif (33) aufweist, der über mindestens einen Schenkel (32) mit einer mittigen Öffnung (34) verbunden ist, und dass die mindestens eine bimetallische Vorrichtung (1, 25, 27, 35, 45, 55, 65, 75, 85, 95) an dem Reif (33) montiert ist, um die Trägheit der Kompensationsunruh (21, 31, 41, 51, 61) abhängig von der Temperatur zu verändern.

13. Kompensationsunruh (21, 31, 41, 51, 61) nach Anspruch 10, **dadurch gekennzeichnet, dass** die Kompensationsunruh (21, 31, 41, 51, 61) einen nicht abgeschnittenen Reif (33) umfasst, der über mindestens einen Schenkel (32) mit einer mittigen Öffnung (34) verbunden ist, und dass die mindestens eine bimetallische Vorrichtung (1, 25, 27, 35, 45, 55, 65, 75, 85, 95) an dem mindestens einen Schenkel (32) montiert ist, um die Trägheit der Kompensationsunruh (21, 31, 41, 51, 61) abhängig von der Temperatur zu verändern.

14. Kompensationsrücker (71, 91), der mindestens eine bimetallische Vorrichtung (1, 25, 27, 35, 45, 55, 65, 75, 85, 95) nach einem der Ansprüche 1 bis 9 umfasst.

15. Kompensationsrücker (71, 91) nach dem vorhergehenden Anspruch, **dadurch gekennzeichnet, dass** der Kompensationsrücker (71, 91) einen Zwischenraum (i) aufweist, der zur Aufnahme einer Spiralfeder ausgelegt ist und mit der mindestens einen bimetallischen Vorrichtung (1, 25, 27, 35, 45, 55, 65, 75, 85, 95) verbunden ist, um die Position des Zwischenraums (i) abhängig von der Temperatur zu verändern.

16. Kompensationsrücker (71, 91) nach Anspruch 14, **dadurch gekennzeichnet, dass** der Kompensationsrücker (71, 91) einen Zwischenraum (i) aufweist, der zur Aufnahme einer Spiralfeder ausgelegt ist, wobei die Größe des Zwischenraums (i) durch die mindestens eine bimetallische Vorrichtung (1, 25, 27, 35, 45, 55, 65, 75, 85, 95) gesteuert wird, um den Zwischenraum (i) abhängig von der Temperatur zu verändern.

17. Temperatursensor, umfassend mindestens eine bimetallische Vorrichtung (1, 25, 27, 35, 45, 55, 65, 75, 85, 95) nach einem der Ansprüche 1 bis 9.

18. Temperatursensor (81) nach dem vorhergehenden Anspruch, **dadurch gekennzeichnet, dass** der Temperatursensor (81) einen Anzeiger (83) und eine elastische Vorrichtung (87) zum Verfolgen der Verlagerung der mindestens einen bimetallischen Vorrichtung (1, 25, 27, 35, 45, 55, 65, 75, 85, 95) umfasst, um die Position des Anzeigers (83) abhängig von der Temperatur zu verändern.

19. Kompensationsspirale, umfassend mindestens eine bimetallische Vorrichtung (1, 25, 27, 35, 45, 55, 65, 75, 85, 95) nach einem der Ansprüche 1 bis 9.

20. Kompensationspirale nach dem vorhergehenden Anspruch, **dadurch gekennzeichnet, dass** die äußere Windung der Kompensationsspirale mit der mindestens einen bimetallischen Vorrichtung (1, 25, 27, 35, 45, 55, 65, 75, 85, 95) verbunden ist, die dafür ausgelegt ist, an einer Brücke befestigt zu werden, um die aktive Länge der Kompensationsspirale abhängig von der Temperatur zu verändern.

## Claims

1. Bimetallic device (1, 25, 27, 35, 45, 55, 65, 75, 85, 95) comprising at least one first silicon-based layer and at least one second metal-based layer, **characterised in that** said at least one first and at least one second layers (3, 5, 26, 26', 28, 28') are arranged to attach to each other so that the curvature of the bimetallic device (1, 25, 27, 35, 45, 55, 65, 75, 85, 95) varies according to the temperature, said at least one first and at least one second layers (3, 5, 26, 26', 28, 28') being attached to each other by nesting or electroforming.

2. Bimetallic device (1, 25, 27, 35, 45, 55, 65, 75, 85, 95) according to the preceding claim, **characterised in that** said at least one first silicon-based layer comprises monocrystalline silicon, doped monocrystalline silicon, polycrystalline silicon, doped polycrystalline silicon, porous silicon, silicon oxide, quartz, silica, silicon nitride or silicon carbide.

3. Bimetallic device (1, 25, 27, 35, 45, 55, 65, 75, 85, 95) according to any of the preceding claims, **characterised in that** said at least one second metal-based layer comprises silver, magnesium, lead, thallium, nickel, copper, zinc, gold, aluminium or indium or vulcanite.

4. Bimetallic device (1, 25, 27, 35, 45, 55, 65, 75, 85, 95) according to any of the preceding claims, **characterised in that**, under the ambient temperature and pressure conditions, the bimetallic device (1, 25, 27, 35, 45, 55, 65, 75, 85, 95) forms a curved strip (7).

5. Bimetallic device (1, 25, 27, 35, 45, 55, 65, 75, 85, 95) according to any of the preceding claims, **characterised in that** the bimetallic device (1, 25, 27, 35, 45, 55, 65, 75, 85, 95) comprises a fixing base (9) integral with one of said at least one first and at least one second layers (3, 5, 26, 26', 28, 28') that allows the bimetallic device (1, 25, 27, 35, 45, 55, 65, 75, 85, 95) to be mounted on a part.

6. Bimetallic device (1, 25, 27, 35, 45, 55, 65, 75, 85, 95) according to any of the preceding claims, **characterised in that** the bimetallic device (1, 25, 27, 35, 45, 55, 65, 75, 85, 95) comprises a block (6) integral with the end of one of said at least one first and at least one second layers (3, 5, 26, 26', 28, 28') that allows the influence of the bimetallic device (1, 25, 27, 35, 45, 55, 65, 75, 85, 95) to be enhanced.

7. Bimetallic device (1, 25, 27, 35, 45, 55, 65, 75, 85, 95) according to any of the preceding claims, **characterised in that** the bimetallic device (1, 25, 27, 35, 45, 55, 65, 75, 85, 95) comprises adjustable stop means (11, 13, 15, 17) that allow the minimum and/or maximum curvature variations of the bimetallic device (1, 25, 27, 35, 45, 55, 65, 75, 85, 95) to be limited.

8. Bimetallic device (1, 25, 27, 35, 45, 55, 65, 75, 85, 95) according to any of the preceding claims, **characterised in that** the bimetallic device (1, 25, 27, 35, 45, 55, 65, 75, 85, 95) comprises a plurality of first layers arranged to attach to a single second layer.

9. Bimetallic device (1, 25, 27, 35, 45, 55, 65, 75, 85, 95) according to any of claims 1 to 8, **characterised in that** the bimetallic device (1, 25, 27, 35, 45, 55, 65, 75, 85, 95) comprises a plurality of second layers arranged to attach to a single first layer.

10. Compensating balance wheel (21, 31, 41, 51, 61) comprising at least one bimetallic device (1, 25, 27, 35, 45, 55, 65, 75, 85, 95) according to any of the preceding claims.

11. Compensating balance wheel (21, 31, 41, 51, 61) according to the preceding claim, **characterised in that** the compensating balance wheel (21, 31, 41, 51, 61) comprises a cut-out rim (23) that is formed by at least two bimetallic devices (1, 25, 27, 35, 45, 55, 65, 75, 85, 95), each connected by at least one arm (22) to a central opening (24) in order to modify the inertia of the compensating balance wheel (21, 31, 41, 51, 61) according to the temperature.

12. Compensating balance wheel (21, 31, 41, 51, 61) according to claim 10, **characterised in that** the compensating balance wheel (21, 31, 41, 51, 61) comprises a non-cut-out rim (33) connected by at least one arm (32) to a central opening (34) and **in that** said at least one bimetallic device (1, 25, 27, 35, 45, 55, 65, 75, 85, 95) is mounted on the rim (33) in order to modify the inertia of the compensating balance wheel (21, 31, 41, 51, 61) according to the temperature.

13. Compensating balance wheel (21, 31, 41, 51, 61) according to claim 10, **characterised in that** the compensating balance wheel (21, 31, 41, 51, 61) comprises a non-cut-out rim (33) connected by at least one arm (32) to a central opening (34) and **in that** said at least one bimetallic device (1, 25, 27, 35, 45, 55, 65, 75, 85, 95) is mounted on said at least one arm (32) in order to modify the inertia of the compensating balance wheel (21, 31, 41, 51, 61) according to the temperature.

14. Compensating index (71, 91) comprising at least one bimetallic device (1, 25, 27, 35, 45, 55, 65, 75, 85, 95) according to any of claims 1 to 9.

15. Compensating index (71, 91) according to the preceding claim, **characterised in that** the compensating index (71, 91) comprises a gap (*i*) that is arranged to receive a hairspring and is connected to said at least one bimetallic device (1, 25, 27, 35, 45, 55, 65, 75, 85, 95) in order to modify the position of the gap (*i*) according to the temperature.

16. Compensating index (71, 91) according to claim 14, **characterised in that** the compensating index (71, 91) comprises a gap (*i*) that is arranged to receive a hairspring, the size of the gap (*i*) being controlled by said at least one bimetallic device (1, 25, 27, 35, 45, 55, 65, 75, 85, 95) in order to modify the gap (*i*) according to the temperature.

17. Temperature sensor comprising at least one bimetallic device (1, 25, 27, 35, 45, 55, 65, 75, 85, 95) according to any of claims 1 to 9.

18. Temperature sensor (81) according to the preceding claim, **characterised in that** the temperature sensor (81) comprises a pointer (83) and a flexible device (87) for tracking the movement of said at least one bimetallic device (1, 25, 27, 35, 45, 55, 65, 75, 85, 95) in order to modify the position of the pointer (83) according to the temperature.

19. Compensating balance spring comprising at least one bimetallic device (1, 25, 27, 35, 45, 55, 65, 75, 85, 95) according to any of claims 1 to 9.

20. Compensating balance spring according to the preceding claim, **characterised in that** the overcoil of the compensating balance spring is connected to said at least one bimetallic device (1, 25, 27, 35, 45, 55, 65, 75, 85, 95) that is arranged to be fixed to a beam in order to modify the active length of the compensating balance spring according to the temperature.
